# EUROPÄISCHE PATENTSCHRIFT

(11) **EP 3 012 553 B1**
(45) Veröffentlichungstag und Bekanntmachung des Hinweises auf die Patenterteilung: **17.01.2018**
(21) Anmeldenummer: 14189801.5
(22) Anmeldetag: 21.10.2014
(51) Int. Cl.: F24H 9/14, F24D 19/10

(54) **Baueinheit für eine Heizungsanlage**
Construction unit for a heating system
Composant pour une installation de chauffage

(43) Veröffentlichungstag der Anmeldung: 27.04.2016
(73) Patentinhaber: Grundfos Holding A/S, 8850 Bjerringbro (DK)
(72) Erfinder: Hannibalsen, Lars, 8850 Bjerringbro (DK)
(74) Vertreter: Patentanwälte Vollmann & Hemmer

(56) Entgegenhaltungen:
- EP-A1- 1 657 507
- EP-A1- 1 884 723
- EP-A1- 2 093 517
- EP-A1- 2 629 019
- DE-A1- 19 912 284

## Beschreibung

Die Erfindung betrifft eine Baueinheit für eine Heizungsanlage mit zwei Heizkreisen mit den im Oberbegriff des Anspruchs 1 angegebenen Merkmalen.

Baueinheiten dieser Art zählen in zahlreichen Varianten zum Stand der Technik. Sie bilden in einer Heizungsanlage, insbesondere in einer Kompaktheizungsanlage, wie sie zur Brauchwassererwärmung und Raumheizung in Wohnungen, aber auch Häusern zu finden ist, eine Einheit, welche die wasserführenden Anschlüsse der Heizung sowie einen Großteil der Leitungsverbindungen, Sensoren, Ventile und eine Umwälzpumpe umfassen. Hierdurch entfällt die sonst früher übliche Einzelverrohrung sowie die einzelne Montage von Ventilen, Entlüftern, Anschlüssen und dergleichen. Dabei ist der wesentliche Aufbau solcher Baueinheiten ähnlich, sie weisen meist nach unten weisende Leitungsanschlüsse, einen rückseitigen Plattenwärmetauscher für die Brauchwassererwärmung sowie ein oder mehrere Baugruppen auf, die aus Kunststoffspritzgussteilen gebildet sind und welche die erforderlichen Ventile, Entlüfter, Pumpen usw. aufnehmen und die Leitungsverbindungen in diesem Bereich bilden. Es haben sich unterschiedliche Konstruktionsprinzipien etabliert, so können sowohl Umwälzpumpe als auch Umschaltventil wahlweise im Vorlauf oder im Rücklauf angeordnet sein. Je nach Hersteller werden unterschiedliche Anordnungen bevorzugt die einen unterschiedlichen Aufbau der Baueinheit, insbesondere der zum Aufbau derselben erforderlichen Kunststoffspritzgussteile bedarf. Viele Konstruktionen haben allerdings gemeinsam, dass sie eine Vorlaufbaugruppe, welche Anschlüsse zum Vorlauf der Raumheizung, zum Vorlauf der Brauchwassererwärmung und zum Ausgang des Primärwärmetauschers aufweisen und eine Rücklaufbaugruppe haben, welche Anschlüsse zum Rücklauf der Raumheizung, zum Rücklauf der Brauchwassererwärmung und zum Eingang des Primärwärmetauschers aufweist. Diese Baugruppen werden durch einen Plattenwärmetauscher verbunden, und zwar mechanisch und hydraulisch. Eine solche Anordnung ist beispielsweise aus EP 2 093 517 B1 bekannt.

Auch die aus EP 2 629 019 A1 bekannte Baueinheit ist aus zwei Baugruppen aufgebaut, die durch einen Plattenwärmetauscher mechanisch und hydraulisch miteinander verbunden sind.

Bei der aus DE 199 12 284 A1 bekannten Kompaktheizungsanlage sind insgesamt drei Baugruppen und der Plattenwärmetauscher vorgesehen, von denen eine Baugruppe sowohl an dem Plattenwärmetauscher anschließt als auch die beiden anderen Baugruppen mechanisch und hydraulisch miteinander verbindet.

Bei der aus EP 1 657 507 A1 bekannten Baueinheit sind zwei Baugruppen zu beiden Seiten eines Plattenwärmetauschers angeordnet, wobei eine dritte zentrale Baugruppe, welche eine Umwälzpumpe trägt, zentral dazwischen, in Einbaulage vor dem Plattenwärmetauscher angeordnet ist.

Letzteres Konstruktionsprinzip liegt auch der aus EP 1 884 723 A1 bekannten Baueinheit, von welcher die Erfindung ausgeht, zugrunde. Dort sind die Baugruppen, nämlich die Vorlaufbaugruppe und die Rücklaufbaugruppe, aus zwei Baugruppenteilen aufgebaut, die aus unterschiedlichen Werkstoffen gebildet sind, um so eine gute Anpassung an die durchzuleitenden Flüssigkeiten, nämlich Brauchwasser einerseits und Heizungswasser andererseits zu gewährleisten.

Der Aufbau der Baueinheit mit zwei im Wesentlichen über den Plattenwärmetauscher miteinander verbundenen Baugruppen hat sich bewährt, da hierdurch zum einen ein stabiler und kompakter Aufbau erreicht wird, andererseits jedoch wenig Wärmespannungen innerhalb der Baueinheit aufgebaut werden können, da die Baugruppen voneinander getrennt und der Plattenwärmetauscher sich somit frei zwischen diesen ausdehnen kann.

Da die Werkzeugkosten für die Kunststoffspritzgussteile einen wesentlichen Teil der Fertigungskosten darstellen, und insbesondere bei kleineren Stückzahlen von Bedeutung sind, ist es ein stetes Bemühen, zum einen die Kunststoffspritzgussteile, aus denen die Baugruppen aufgebaut sind, ohne verlorene Kerne herstellen zu können. Zum anderen ist es erstrebenswert, auch für unterschiedliche Konstruktionen mit einer minimalen Anzahl von Werkzeugen auszukommen, das heißt die Baugruppen so auszulegen, dass sie nach Möglichkeit für unterschiedliche Konstruktionen eingesetzt werden können.

Schließlich ist es ein Bestreben, die verwendeten Kunststoffe den spezifischen Anforderungen entsprechend einzusetzen. So ergeben sich beispielsweise für brauchwasserführende Leitungen andere Anforderungen als für die Wärmeträgermedium führenden Leitungen, erstere müssen sicherstellen, dass die Anforderungen an die Trinkwasserqualität eingehalten werden, letztere müssen insbesondere den thermischen Belastungen Stand halten können.

Vor diesem Hintergrund liegt der Erfindung die Aufgabe zugrunde, eine gattungsgemäße Baueinheit weiter zu verbessern.

Diese Aufgabe wir gemäß der Erfindung durch eine Baueinheit mit den in Anspruch 1 aufgeführten Merkmalen gelöst. Vorteilhafte Ausgestaltungen der Erfindung sind in den Unteransprüchen, der nachfolgenden Beschreibung und der Zeichnung angegeben. Hierbei können die in den Unteransprüchen und der Beschreibung angegebenen Merkmale jeweils für sich aber auch in geeigneter Kombination die erfindungsgemäße Lösung gemäß Anspruch 1 weiter ausgestalten.

Die erfindungsgemäße Baueinheit für eine Heizungsanlage mit zwei Heizkreisen, nämlich einen für die Raumheizung und einen für die Brauchwassererwärmung, die über einen gemeinsamen Primärwärmetauscher mit einem wärmeführenden Medium versorgt werden, weist eine Vorlaufbaugruppe und eine Rücklaufbaugruppe auf, die über einen diese Baugruppen verbindenden Plattenwärmetauscher verbunden sind. Die Vorlaufbaugruppe hat Anschlüsse zum Vorlauf der Raumheizung, zum Vorlauf der Brauchwassererwärmung und zum Ausgang des Primärwärmetauschers. Die Rücklaufbaugruppe hat Anschlüsse zum Rücklauf der Raumheizung, zum Rücklauf der Brauchwassererwärmung und zum Eingang des Primärwärmetauschers. Gemäß der Erfindung ist die Vorlaufbaugruppe in zwei Baugruppenteile geteilt, von denen das eine Baugruppenteil den Anschluss zum Ausgang des Primärwärmetauschers und den Anschluss zum Vorlauf der Raumheizung aufweist und das andere Baugruppenteil den an dem Plattenwärmetauscher anschließenden Vorlaufanschluss zur Brauchwassererwärmung und zwei Brauchwasseranschlüsse aufweist, von denen einer an den Plattenwärmetauscher anschließt und der andere an eine Brauchwasserleitung. Die Baugruppenteile sind jeweils als Kunststoffspritzgussteile ausgebildet, bestehen jedoch aus unterschiedlichen Werkstoffen und weisen zueinander weisende Anschlüsse auf, über die die Baugruppen lösbar miteinander mechanisch und direkt, das heißt unmittelbar hydraulisch, verbunden sind.

Grundgedanke der erfindungsgemäßen Lösung ist es, bei einem an sich vorteilhaften Aufbau der Baueinheit aus einer Vorlaufbaugruppe und einer Rücklaufbaugruppe, die durch einen Plattenwärmetauscher mechanisch und hydraulisch verbunden sind, die Vorlaufbaugruppe in mindestens zwei Baugruppenteile aufzuteilen, die jeweils als Kunststoffspritzgussteile ausgebildet sind, jedoch aus unterschiedlichen Werkstoffen gebildet sind, die zueinander weisende Anschlüsse aufweisen, über die diese beiden Baugruppenteile lösbar miteinander mechanisch und direkt hydraulisch verbunden sind. Es handelt sich also um Leitungsanschlüsse die nach ihrem Verbinden eine Durchgangsleitung zwischen den beiden Baugruppenteilen bilden. Die Aufteilung der Vorlaufbaugruppe in zwei Baugruppenteile unterschiedlichen Werkstoffs hat zum einen werkzeugtechnische Vorteile, da diese einzelnen Baugruppenteile naturgemäß mit weniger komplex aufgebauten Werkzeugen gefertigt werden können als eine zusammenhängende Baugruppe. Dabei kann vorteilhaft genutzt werden, dass nur eines der beiden Baugruppenteile von Brauchwasser durchflossen ist, so dass nur dieses Bauteil mit dem den Brauchwasseranforderungen entsprechenden Kunststoff hergestellt werden muss. Dieses Baugruppenteil wird beispielsweise vorteilhaft aus PPA (Polyphthalamid) oder PPS (Polyphenylensulfid) gefertigt. Das andere Baugruppenteil hingegen kann aus einem kostengünstigeren Werkstoff, beispielweise PA (Polyamid) gefertigt werden. Beide Bauteilgruppen können, wie das weiter unten beschriebene Ausführungsbeispiel verdeutlicht, mit einfachen Ziehkernen ohne verlorene Kerne hergestellt werden. Die Aufteilung der Vorlaufbaugruppe in mindestens zwei Vorlaufbaugruppenteile ist auch von daher günstig, da für eine abgewandelte Konstruktion nicht notwendigerweise beide Baugruppenteile verändert werden müssen, sondern gegebenenfalls nur das eine oder das andere.

Die beiden zueinander weisenden Anschlüsse der Baugruppenteile sind vorteilhaft unter Eingliederung einer Dichtung, vorzugsweise eines O-Rings bajonettverbunden, so dass bei der Montage die beiden Baugruppenteile mit ihren Anschlüssen zusammengesteckt und über einen vorbestimmten Winkel zueinander gedreht werden, um die Bajonettverbindung zu schließen. Es ergibt sich damit stets eine eindeutige Ausrichtung der Bauteile zueinander, wodurch Fehlmontagen verhindert werden.

Gemäß einer Weiterbildung der Erfindung kann die Baueinheit eine Vorlauf und Rücklauf verbindende Bypassleitung aufweisen, die über ein Bypassventil hydraulisch angebunden ist, wobei vorteilhaft in der Vorlaufbaugruppe eine Aufnahmekammer für das Bypassventil sowie ein Anschluss für die Bypassleitung vorgesehen sind. Die Bypassleitung wird dann als gesonderte Leitung für die üblichen Steckanschlüsse gefertigt und mündet in einem entsprechenden Anschluss der Rücklaufbaugruppe.

Alternativ kann der Vorlauf und Rücklauf verbindende Bypass auch ohne gesonderte Bypassleitung gebildet werden, wenn die durch den Plattenwärmetauscher verlaufende Leitungsverbindung hierfür genutzt wird. Auch in diesem Fall ist ein Bypassventil erforderlich, welches den Bypass hydraulisch anbindet. Dieses kann gemäß einer vorteilhaften Ausgestaltung in einer Aufnahmekammer der Vorlaufbaugruppe vorgesehen sein. Dabei kann gemäß der Erfindung die Vorlaufbaugruppe so ausgestaltet sein, dass die Aufnahmekammer für das Bypassventil wahlweise mit dem Anschluss für die Bypassleitung oder über einen Bypass innerhalb der Vorlaufbaugruppe mit dem Plattenwärmetauscher verbunden ist, so dass für beide Varianten ein und das selbe Kunststoffspritzgussbauteil verwendet werden kann. Dabei ist gemäß der Erfindung vorgesehen, dass entweder entsprechende Blindstopfen an dem Leitungsanschluss und/oder der Kammer angebracht werden oder das Bauteil durch Einlegen entsprechender Werkzeugteile in das Werkzeug entsprechend variiert wird.

Besonders vorteilhaft ist es, wenn die Aufnahmekammer für das Bypassventil und/oder der Anschluss für die Bypassleitung in dem anderen Baugruppenteil vorgesehen ist, welches weiter bevorzugt zwischen dem einen Baugruppenteil und der Rücklaufbaugruppe angeordnet ist. Es handelt sich bei dem anderen Baugruppenteil also um das Baugruppenteil, welches die an den Plattenwärmetauscher anschließenden Anschlüsse trägt, da es dann besonders einfach möglich ist, den Bypass innerhalb der Vorlaufbaugruppe vorzusehen, der zumindest bei Führung des Bypasses durch den Plattenwärmetauscher notwendigerweise in einer Leitung münden muss, welche an den Plattenwärmetauscher anschließt.

Gemäß einer vorteilhaften Weiterbildung der Erfindung ist in der Vorlaufbaugruppe ein vorzugsweise in Einbaulage von vorne zugänglicher Anschluss zur Aufnahme eines Überdruckventils vorgesehen. Dieser Anschluss für das Überdruckventil ist vorteilhaft in dem einen Baugruppenteil vorgesehen, in welchem kein Brauchwasser geführt ist. Dieses Sicherheitsventil, welches regelmäßig überprüft und gegebenenfalls ausgetauscht werden muss, ist bei dieser Anordnung stets gut zugänglich von vorne erreichbar.

Alternativ oder zusätzlich kann gemäß einer Weiterbildung der Erfindung eine Vorlauf und Rücklauf verbindende Bypassleitung vorgesehen sein, die über ein Bypassventil hydraulisch angebunden ist, wobei in der Rücklaufbaugruppe eine Aufnahmekammer für das Bypassventil sowie ein Anschluss für die Bypassleitung vorgesehen ist. Wenn, was vorteilhaft ist, eine solche Aufnahmekammer für ein Bypassventil sowohl in der Vorlauf- als auch in der Rücklaufbaugruppe vorgesehen sind und an jeder dieser Baugruppen ein Anschluss für die Bypassleitung vorgesehen ist, so kann die Baueinheit das Bypassventil wahlweise an der Vorlauf- oder in der Rücklaufbaugruppe tragen. Auch kann gemäß einer Weiterbildung der Erfindung, wenn der Bypass durch den Plattenwärmetauscher verlaufen soll, ein Bypassventil in der Rücklaufbaugruppe aufgenommen sein, wobei die Aufnahmekammer dann innerhalb der Rücklaufbaugruppe einen Bypass zum Plattenwärmetauscher aufweist. Wenn, was vorteilhaft ist, beide Baugruppen sowohl für einen Bypass durch den Plattenwärmetauscher als auch mit einem Anschluss für eine Bypassleitung versehen sind, sind sie vorteilhaft auch beide mit einer Aufnahmekammer für ein Bypassventil versehen. Dann kann die erfindungsgemäße Baueinheit für Konstruktionen eingesetzt werden, bei denen das Bypassventil wahlweise in der einen oder der anderen Baugruppe angeordnet ist, die über eine Bypassleitung oder über den Plattenwärmetauscher miteinander bypassverbunden sind. Hierzu bedarf es keiner Änderung der verwendeten Kunststoffspritzgussteile bzw. sind die Anpassungen so marginal, dass zumindest die hierfür erforderlichen Werkzeuge mit geringen Modifikationen weiter verwendet werden können.

Vorteilhaft weist auch die Rücklaufbaugruppe einen vorzugsweise in Einbaulage rückseitigen Anschluss für die Bypassleitung auf, da letztere, wenn diese als gesonderte Leitung ausgebildet sein soll, vorteilhaft hinter dem Plattenwärmetauscher langgeführt ist oder daneben verlaufen kann, also den dort üblicherweise ohnehin vorhandenen Freiraum ausnutzt.

Gemäß einer vorteilhaften Weiterbildung der Erfindung weist die Rücklaufbaugruppe alternativ oder ebenfalls einen Anschluss zur Aufnahme eines Überdruckventils auf. Dieser ist insbesondere dann, wenn in der Rücklaufbaugruppe weitere Komponenten wie Pumpe und Umschaltventil integriert sind, vorteilhaft in Einbaulage von oben zugänglich um den Freiraum für die vorgenannten Komponenten nicht zu tangieren.

Vorteilhaft ist die Rücklaufbaugruppe durch ein Kunststoffspritzgussteil gebildet, welches zumindest Teil eines Pumpengehäuses einer Umwälzpumpe bildet und welches vorzugsweise in Einbaulage von vorne zugänglich ist, also den Motorkopf von vorne aufnehmen kann, so dass dieser in Einbaulage gut zugänglich und gegebenenfalls austauschbar ist.

Vorteilhaft ist die Rücklaufbaugruppe durch ein Kunststoffspritzgussteil gebildet, welches ein Umschaltventil umfasst, welches den Rücklauf der Raumheizung und/oder den Rücklauf der Brauchwassererwärmung mit der Saugseite der Umwälzpumpe verbindet. Eine solche Anordnung ist besonders günstig, da der Saugraum der Pumpe dann gleichzeitig als Ventilraum dienen kann. Grundsätzlich ist es denkbar, eine solche Rücklaufbaugruppe auch aus zwei oder mehr Kunststoffspritzgussteilen aus gleichen oder unterschiedlichen Werkstoffen aufzubauen. Bei dem Aufbau aus einem Kunststoffspritzgussteil ist ein Werkstoff zu wählen, der den Brauchwasseranforderungen entspricht.

Weiter vorteilhaft weist die Rücklaufbaugruppe eine Kammer zur Aufnahme eines Gasabscheiders auf, diese schließt vorteilhaft an einen dem Saugmund der Pumpe vorgelagerten Raum an, in dem auch das Umschaltventil angeordnet sein kann.

Die erfindungsgemäße Lösung beschränkt sich nicht auf die vorteilhaft gemäß Anspruch 1 angegebene Werkstoffvariante der Baugruppenteile, sondern es können die in den Unteransprüchen und der Beschreibung angegebenen konstruktiven Details, welche die Verwendung von Baugruppen, Baugruppenteilen bzw. Kunststoffspritzgussteilen aus denen diese aufgebaut sind, für unterschiedliche Anwendungen bei praktisch gleicher Formgebung ermöglichen, kombiniert werden.

Die Erfindung ist nachfolgend anhand eines in der Zeichnung dargestellten Ausführungsbeispiels näher erläutert. Es zeigen:
- Fig. 1: in vereinfachter perspektivischer Darstellung von in Eibaulage schräg hinten eine Baueinheit gemäß der Erfindung,
- Fig. 2: die Baueinheit gemäß Fig. 1 ohne Plattenwärmetauscher,
- Fig. 3: eine Ansicht der Baueinheit nach Fig. 2 in Einbaulage schräg von vorne,
- Fig. 4: in Explosionsdarstellung schräg von vorne die Baugruppenteile der Vorlaufbaugruppe,
- Fig. 5: die Baugruppenteile der Vorlaufbaugruppe schräg von hinten in Explosionsdarstellung,
- Fig. 6: eine Ansicht auf die Vorlaufbaugruppe von oben,
- Fig. 7: einen Schnitt längs der Schnittlinie A-A in Fig. 6,
- Fig. 8: ein hydraulisches Schaltbild einer Heizungsanlage mit einer Baueinheit gemäß Fig. 1, bei welcher der Bypass durch eine gesonderte Bypassleitung gebildet ist, und
- Fig. 9: ein Schaltbild einer Baueinheit, bei welcher der Bypass durch den Plattenwärmetauscher geführt ist.

Die dargestellte Baueinheit weist eine Vorlaufbaugruppe 1 und eine Rücklaufbaugruppe 2 auf, die über einen Plattenwärmetauscher 3 mechanisch und hydraulisch miteinander verbunden sind. Die Baugruppen 1 und 2 sind darüber hinaus über ein wie der Wärmetauscher 3 ebenfalls aus Metall bestehendes Chassis 4 verbunden, in welchem die Rohrleitungsanschlüsse 5, 6, 7 und 8 der Heizungsanlage in Einbaulage nach unten heraus geführt sind. Der Anschluss 5 bildet den Vorlaufanschluss für die Raumheizung, der Anschluss 6 bildet den Warmwasserbrauchwasseranschluss, der Anschluss 7 bildet den Kaltwasserbrauchwasseranschluss und der Anschluss 8 den Rücklaufanschluss für die Raumheizung.

Die Vorlaufbaugruppe 1 weist zwei Baugruppenteile, nämlich ein Heizwasserbaugruppenteil 9 und ein Brauchwasserbaugruppenteil 10, die jeweils als Kunststoffspritzgussteile ohne verlorene Kerne hergestellt sind. Das Heizwasserbaugruppenteil 9 des Bauteils besteht im Wesentlichen aus gradlinig verlaufenden Kanälen. Es weist an seiner Oberseite einen Anschluss 11 auf, der zur Verbindung einer zum Ausgang eines Primärwärmetauschers 12 der Heizungsanlage führenden Leitung dient. Weiterhin weist das Heizwasserbaugruppenteil 9 einen unteren in Einbaulage nach vorne gerichteten Anschluss 13 zur Aufnahme eines Überdruckventils 14 auf, welches von vorne zugänglich ist und einen nach unten gerichteten Ausströmer 15 aufweist. Über dem Anschluss 13 ist ein weiterer in Einbaulage nach vorne gerichteter Anschluss 16 vorgesehen, welcher zur Aufnahme eines Drucksensors 17 dient.

Schließlich weist das Heizwasserbaugruppenteil 9 einen seitlichen Anschluss 18 auf, der Teil einer Bajonettverbindung bildet, dessen anderer Teil durch einen seitlichen Anschluss 19 im Brauchwasserbaugruppenteil 10 gebildet ist. Über die Anschlüsse 18 und 19, die miteinander eine Bajonettverbindung bilden, werden die Baugruppenteile 9 und 10 unter Eingliederung einer Dichtung mechanisch und hydraulisch direkt miteinander verbunden. Diese Leitungsverbindung verbindet die Vorlaufseite des Wärmeträgerkreislaufes mit dem Brauchwasserbaugruppenteil 10, hier über eine in Einbaulage im Wesentlichen horizontalen Kanal 20, der an einen unteren Anschluss 21 zu dem Plattenwärmetauscher 3 führt. Ein darüber angeordneter und in Einbaulage ebenfalls nach hinten gerichteter oberer Anschluss 22 verbindet einen das Brauchwasserbaugruppenteil 10 vom unteren Brauchwasseranschluss 6 senkrecht durchsetzenden Kanal mit dem Plattenwärmetauscher 3.

Neben diesem vertikalen und oben zum Anschluss 22 abgewinkelten Kanal für das Brauchwasser weist das Brauchwasserbaugruppenteil 10 eine nach oben offene Kammer 23 auf, die zur Aufnahme eines Bypassventils 24 vorgesehen ist. Das Bypassventil 24 ist ein Druckbegrenzungsventil, welches sicherstellt, dass dann, wenn der Kreislauf für die Raumheizung zwischen Vorlauf und Rücklauf verschlossen ist, ein an den Primärwärmetauscher 12 anschließender Kreislauf gebildet ist, der entweder über eine Bypassleitung 25, die rückseitig der Baueinheit angeschlossen ist, oder aber über den Plattenwärmetauscher 3 geschlossen wird. Das Bypassventil 24 hat eine im Wesentlichen zylindrische Form und sitzt in einem Ventilaufnahmestopfen 26, der dichtend in die Kammer 23 eingegliedert ist und eine seitliche Öffnung 27 aufweist, über welche eine Leitungsverbindung zu einem rückseitig an der Kammer 23 anschließenden Kanal führt, der in einem Anschluss 28 für die Bypassleitung 25 endet.

Die Rücklaufbaugruppe 2 weist ein deutlich komplexeres Kunststoffspritzgussteil auf, das jedoch ebenfalls ohne verlorene Kerne hergestellt ist. Es bildet ein Gehäuse für eine Umwälzpumpe 29 deren Antriebsmotor 30 in an sich bekannter Weise von vorne zusammen mit dem auf der Welle des Motors 30 angeordneten Pumpenlaufrad an das durch das Spritzgussteil der Rücklaufbaugruppe 2 gebildete Kunststoffspritzgussteil angeflanscht ist. Innerhalb dieses Bauteils der Rücklaufbaugruppe 2 ist saugseitig eine Kammer gebildet, an die nach oben eine Aufnahme 31 für einen Luftabscheider 32 anschließt und die zugleich einen Ventilraum für ein Umschaltventil 33 bildet, welches über einen nach außen geführten Schwenkhebel mittels eines seitlich angeordneten Linearantriebs 34 gesteuert wird. Diese Anordnung an sich ist bekannt (EP 2 397 777 A1) und deshalb nicht im Einzelnen beschrieben.

Die Rücklaufbaugruppe 2 weist ebenfalls einen Anschluss 35 zur Aufnahme eines Überdruckventils 14 auf, der so angeordnet ist, dass das Ventil 14 dort von oben zugänglich ist und der Ausströmer 15 nach hinten gerichtet ist. Das Überdruckventil 14 kann also wahlweise in der Rücklaufbaugruppe 2 oder in der Vorlaufbaugruppe 1 angebracht werden. Es versteht sich, dass der insoweit nicht genutzte Anschluss durch einen Blindstopfen verschlossen wird.

Weiterhin weist die Rücklaufbaugruppe einen oberen Anschluss 36 für den Plattenwärmetauscher 3 und einen unteren Anschluss 37 für den Plattenwärmetauscher 3 auf. Der obere Anschluss ist brauchwasserführend und mit dem Kaltwasserbrauchwasseranschluss 7 durch einen Kanal in der Rücklaufbaugruppe 2 verbunden. Der untere Anschluss 37 ist über das Ventil 33 mit dem Saugraum der Pumpen kanalverbunden. Im Saugraum der Pumpe mündet auch ein zum Rücklaufanschluss 8 für die Raumheizung führender Kanal, so dass wahlweise der Rücklauf der Brauchwassererwärmung oder der Rücklauf der Raumheizung mit der Pumpe und somit mit dem Leitungsanschluss 40 zum Primärwärmetauscher verbunden ist.

Auch die Rücklaufbaugruppe 2 weist eine Kammer 38, entsprechend der Kammer 23 in der Vorlaufgruppe 1 auf, die zur Eingliederung eines Bypassventils 24 vorgesehen ist, das ebenfalls über einen Ventilaufnahmestopfen 26 mit seitlicher Öffnung 27 in die Kammer 38 eingegliedert wird. Die Öffnung 27 des Ventilaufnahmestopfens 26 mündet hier in einem Kanal innerhalb der Rücklaufbaugruppe, welche mit einem unteren Anschluss 39 für die Bypassleitung 25 sowie mit dem unteren Anschluss 37 für den Plattenwärmetauscher 3 kanalverbunden ist.

Es versteht sich, dass das Bypassventil 24 entweder in der Kammer 23 (Fig. 8) oder in der Kammer 38 (Fig. 9) angeordnet ist. Wenn das Bypassventil in der Kammer 38 angeordnet ist, erfolgt der Bypass über den Plattenwärmetauscher 3. Die Kammer 23 ist dann mit einem Blindstopfen verschlossen (Fig. 9). Wenn das Bypassventil 24 hingegen in der Kammer 23 der Vorlaufbaugruppe 1 angeordnet ist, dann erfolgt der Bypass durch eine rückseitig am Anschluss 39 der Rücklaufbaugruppe 2 sowie am Anschluss 28 der Vorlaufgruppe 1 angeschlossene Bypassleitung 25. Die Kammer 38 ist dann durch einen Blindstopfen verschlossen (Fig. 8).

Das vorliegende Ausführungsbeispiel verdeutlicht, dass mit dieser Baueinheit wahlweise der Bypass durch den Plattenwärmetauscher 3 oder durch eine gesonderte Bypassleitung 25 gebildet sein kann. Weiterhin kann das Bypassventil 24 wahlweise in der Vorlaufbaugruppe 1 oder in der Rücklaufbaugruppe 2 angeordnet sein, ohne die Baugruppen 1 und 2 konstruktiv verändern zu müssen.

In dem vorstehend beschriebenen Ausführungsbeispiel besteht der Plattenwärmetauscher 3 im Wesentlichen aus Metallblechen, ebenso wie das Chassis 4. Die Baugruppen 1 und 2 sind aus Kunststoffspritzgussteilen gebildet, und zwar die Baugruppe 2 aus einem einzigen Kunststoffspritzgussteil, wohingegen die Baugruppe 1 aus einem Spritzgussteil für das Heizwasserbaugruppenteil 9 und einen weiteren Spritzgussteil für das Brauchwasserbaugruppenteil 10 gebildet ist. Das Brauchwasserbaugruppenteil 10 ist aus PPA (Polyphthalamid) gefertigt, ebenso wie das Rücklaufbaugruppenteil 2. Das Heizwasserbaugruppenteil 9 besteht aus PA (Polyamid).

### Bezugszeichenliste

- 1: - Vorlaufbaugruppe
- 2: - Rücklaufbaugruppe
- 3: - Plattenwärmetauscher
- 4: - Chassis
- 5: - Vorlaufanschluss Raumheizung
- 6: - Warmwasseranschluss Brauchwasser
- 7: - Kaltwasseranschluss Brauchwasser
- 8: - Rücklaufanschluss Raumheizung
- 9: - Heizwasserbaugruppenteil
- 10: - Brauchwasserbaugruppenteil
- 11: - Anschluss zum Ausgang des Primärwärmetauschers
- 12: - Primärwärmetauscher
- 13: - Anschluss für Überdruckventil
- 14: - Überdruckventil
- 15: - Ausströmer
- 16: - Anschluss
- 17: - Drucksensor
- 18: - seitlicher Anschluss Bajonette von 9
- 19: - seitlicher Anschluss Bajonette von 10
- 20: - horizontaler Kanal von 10
- 21: - unterer Anschluss für Plattenwärmetauscher
- 22: - oberer Anschluss für Plattenwärmetauscher
- 23: - Kammer für Bypassventil
- 24: - Bypassventil
- 25: - Bypassleitung
- 26: - Ventilaufnahmestopfen
- 27: - Öffnung
- 28: - Anschluss für 25
- 29: - Umwälzpumpe
- 30: - Antriebsmotor
- 31: - Aufnahme für Luftabscheider
- 32: - Luftabscheider
- 33: - Umschaltventil
- 34: - Linearantrieb
- 35: - Anschluss
- 36: - oberer Anschluss für Plattenwärmetauscher
- 37: - unterer Anschluss für Plattenwärmetauscher
- 38: - Kammer für Bypassventil
- 39: - Anschluss für Bypassleitung
- 40: - Anschluss zum Eingang des Primärwärmetauschers

## Patentansprüche

1. Baueinheit für eine Heizungsanlage mit zwei Heizkreisen, einen für die Raumheizung und einen für die Brauchwassererwärmung, die über einen gemeinsamen Primärwärmetauscher (12) mit einem wärmeführenden Medium versorgt werden, mit einer Vorlaufbaugruppe (1), welche Anschlüsse (5, 6, 11) zum Vorlauf der Raumheizung, zum Vorlauf der Brauchwassererwärmung und zum Ausgang des Primärwärmetauschers (12) aufweist, mit einer Rücklaufbaugruppe (2), welche Anschlüsse (8, 7, 40) zum Rücklauf der Raumheizung, zum Rücklauf der Brauchwassererwärmung und zum Eingang des Primärwärmetauschers (12) aufweist, mit einem diese Baugruppen verbindenden Plattenwärmetauscher (3), wobei die Vorlaufbaugruppe (1) zwei Baugruppenteile (9, 10) aufweist, von denen das eine Baugruppenteil (9) den Anschluss (11) zum Ausgang des Primärwärmetauscher (12) und den Anschluss (5) zum Vorlauf der Raumheizung aufweist und das andere Baugruppenteil (10) zwei Brauchwasseranschlüsse (6, 22) aufweist, von denen einer an den Plattenwärmetauscher (3) anschließt und der andere an eine Brauchwasserleitung, und dass die Baugruppenteile (9, 10) jeweils als Kunststoffspritzgussteile jedoch aus unterschiedlichen Werkstoffen gebildet sind und zueinander weisende Anschlüsse (18, 19) aufweisen, über die sie lösbar miteinander mechanisch verbunden sind, **dadurch gekennzeichnet, dass** das andere Baugruppenteil (10) auch den an den Plattenwärmetauscher (3) anschließenden Vorlaufanschluss (21) zur Brauchwassererwärmung aufweist und dass die Baugruppenteile (9, 10) über die zueinander weisenden Anschlüsse (18, 19) direkt hydraulisch miteinander verbunden sind.

2. Baueinheit nach Anspruch 1, **dadurch gekennzeichnet, dass** die zueinander weisenden Anschlüsse (18, 19) unter Eingliederung einer Dichtung bajonettverbunden sind.

3. Baueinheit nach Anspruch 1 oder 2, **dadurch gekennzeichnet, dass** eine Vorlauf und Rücklauf verbindende Bypassleitung (24) vorgesehen ist, die über ein Bypassventil (24) hydraulisch angebunden ist, und dass in der Vorlaufbaugruppe (1) eine Aufnahmekammer (23) für das Bypassventil (24) sowie ein Anschluss (28) für die Bypassleitung (25) vorgesehen sind.

4. Baueinheit nach Anspruch 1 oder 2, **dadurch gekennzeichnet, dass** ein Vorlauf und Rücklauf verbindender Bypass vorgesehen ist, der durch den Plattenwärmetauscher (3) verläuft und der über ein Bypassventil (24) hydraulisch angebunden ist, und dass in der Vorlaufbaugruppe eine Aufnahmekammer (23) für das Bypassventil (24) vorgesehen ist.

5. Baueinheit nach Anspruch 3 oder 4, **dadurch gekennzeichnet, dass** die Aufnahmekammer (23) für das Bypassventil (24) und/oder der Anschluss (28) für die Bypassleitung (25) in dem anderen Baugruppenteil (10) vorgesehen sind.

6. Baueinheit nach einem der vorhergehenden Ansprüche, **dadurch gekennzeichnet, dass** der andere Baugruppenteil (10) zwischen dem einen Baugruppenteil (9) und der Rücklaufbaugruppe (2) angeordnet ist.

7. Baueinheit nach einem der vorhergehenden Ansprüche, **dadurch gekennzeichnet, dass** in der Vorlaufbaugruppe (1), vorzugsweise in dem einen Baugruppenteil (9), ein vorzugsweise in Einbaulage von vorne zugänglicher Anschluss (13) zur Aufnahme eines Überdruckventils (14) vorgesehen ist.

8. Baueinheit nach einem der vorhergehenden Ansprüche, **dadurch gekennzeichnet, dass** eine Vorlauf und Rücklauf verbindende Bypassleitung (25) vorgesehen ist, die über ein Bypassventil (24) hydraulisch angebunden ist, und dass in der Rücklaufbaugruppe (2) eine Aufnahmekammer (38) für das Bypassventil (24) sowie ein Anschluss (39) für die Bypassleitung (25) vorgesehen sind.

9. Baueinheit nach einem der vorhergehenden Ansprüche, **dadurch gekennzeichnet, dass** ein Vorlauf und Rücklauf verbindender Bypass vorgesehen ist, der durch den Plattenwärmetauscher (3) verläuft und der über ein Bypassventil (24) hydraulisch angebunden ist, und dass in der Rücklaufbaugruppe (2) eine Aufnahmekammer (38) für das Bypassventil (24) vorgesehen ist.

10. Baueinheit nach einem der vorhergehenden Ansprüche, **dadurch gekennzeichnet, dass** die Rücklaufbaugruppe (2) einen vorzugsweise in Einbaulage rückseitigen Anschluss (39) für die Bypassleitung (25) aufweist.

11. Baueinheit nach einem der vorhergehenden Ansprüche, **dadurch gekennzeichnet, dass** die Rücklaufbaugruppe (2) eine Vorlauf und Rücklauf verbindende Bypassleitung sowie eine Aufnahmekammer (38) für das Bypassventil (24) aufweist, welches in die Bypassleitung eingegliedert ist.

12. Baueinheit nach einem der vorhergehenden Ansprüche, **dadurch gekennzeichnet, dass** die Rücklaufbaugruppe (2) eine vorzugsweise in Einbaulage von oben zugänglichen Anschluss (35) zur Aufnahme eines Überdruckventils (14) aufweist.

13. Baueinheit nach einem der vorhergehenden Ansprüche, **dadurch gekennzeichnet, dass** die Rücklaufbaugruppe (2) durch ein Kunststoffspritzgussteil gebildet ist, welches zumindest Teil eines Pumpengehäuses einer Umwälzpumpe (29) bildet.

14. Baueinheit nach einem der vorhergehenden Ansprüche, **dadurch gekennzeichnet, dass** die Rücklaufbaugruppe (2) durch ein Kunststoffspritzgussteil gebildet ist, welches ein Umschaltventil (33) umfasst, welches den Rücklauf der Raumheizung und/oder den Rücklauf der Brauchwassererwärmung mit der Saugseite der Umwälzpumpe (29) verbindet.

15. Baueinheit nach einem der vorhergehenden Ansprüche, **dadurch gekennzeichnet, dass** die Rücklaufbaugruppe (2) eine Kammer (31) zur Aufnahme eines Gasabscheiders (32) umfasst.

## Claims

1. A construction unit for a heating facility with two heating circuits, one for the room heating and one for the service water heating, which are supplied with a heat-leading medium via a common primary heat exchanger (12), with a feed assembly (1) which comprises connections (5, 6, 11) to the feed of the room heating, to the feed of the service water heating and to the outlet of the primary heat exchanger (12), with a return assembly (2) which comprises connections (8, 7, 40) to the return of the room heating, to the return of the service water heating and to the inlet of the primary heat exchanger (12), with a plate heat exchanger (3) which connects these assemblies, wherein the feed assembly (1) comprises two assembly parts (9, 10), of which the one assembly part (9) comprises the connection (11) to the outlet of the primary heat exchanger (12) and the connection (5) to the feed of the room heating, and the other assembly part (10) comprises two service water connections (6, 22), of which one connects onto the plate heat exchanger (3) and the other onto a service water conduit and wherein the assembly parts (9, 10) are each formed as plastic injection moulded parts but of different materials and comprise connections (18, 19) which face one another and via which they are releasably mechanically connected to one another, **characterised in that** the other assembly part (10) also comprises the feed connection (21) for service water heating which connects onto the plate heat exchanger (3) and that the assembly parts (9, 10) are directly hydraulically connected to one another via the connections (18, 19) which face one another.

2. A construction unit according to claim 1, **characterised in that** the connections (18, 19) which face one another are bayonet-connected amid the integration of a seal.

3. A construction unit according to claim 1 or 2, **characterised in that** a bypass conduit (24) connecting the feed and return is provided and is hydraulically connected via a bypass valve (24), and that a receiving chamber (23) for the bypass valve (24) as well as a connection (28) for the bypass conduit (25) are provided in the feed assembly (1).

4. A construction unit according to claim 1 or 2, **characterised in that** a bypass connecting the feed and return is provided and runs through the plate heat exchanger (3) and is hydraulically connected via a bypass valve (24), and that a receiving chamber (23) for the bypass valve (24) is provided in the feed assembly.

5. A construction unit according to claim 3 or 4, **characterised in that** the receiving chamber (23) for the bypass valve (24) and/or the connection (28) for the bypass conduit (25) are provided in the other assembly part (10).

6. A construction unit according to one of the preceding claims, **characterised in that** the other assembly part (10) is arranged between the one assembly part (9) and the return assembly (2).

7. A construction unit according to one of the preceding claims, **characterised in that** a connection (13) for receiving a pressure-relief valve (14), said connection being preferably accessible from the front in the installed condition, is provided in the feed assembly (1), preferably in the one assembly part (9).

8. A construction unit according to one of the preceding claims, **characterised in that** a bypass conduit (25) connecting the feed and a return is provided, said bypass conduit being hydraulically connected via a bypass valve (24), and that a receiving chamber (38) for the bypass valve (24) as well as a connection (39) for the bypass conduit (25) are provided in the return assembly (2).

9. A construction unit according to one of the preceding claims, **characterised in that** a bypass connecting a feed and return is provided, said bypass running through the plate heat exchanger (3) and being hydraulically connected via a bypass valve (24), and that a receiving chamber (38) for the bypass valve (24) is provided in the return assembly (2).

10. A construction unit according to one of the preceding claims, **characterised in that** the return assembly (2) comprises a connection (39) for the bypass conduit (25), said connection preferably being at the rear in the installed condition.

11. A construction unit according to one of the preceding claims, **characterised in that** the return assembly (2) comprises a bypass conduit which connects the feed and a return, as well as a receiving chamber (38) for the bypass valve (24) which is integrated into the bypass conduit.

12. A construction unit according to one of the preceding claims, **characterised in that** the return assembly (2) comprises a connection (35) for receiving a pressure relief valve (14), said connection preferably being accessible from above in the installed condition.

13. A construction unit according to one of the preceding claims, **characterised in that** the return assembly (2) is formed by a plastic injection moulded part which forms at least part of a pump casing of a circulation pump (29).

14. A construction unit according to one of the preceding claims, **characterised in that** the return assembly (2) is formed by a plastic injection moulded part which comprises a switch-over valve (33) which connects the return of the room heating and/or the return of the service water heating to the suction side of the circulation pump (29).

15. A construction unit according to one of the preceding claims, **characterised in that** the return assembly (2) comprises a chamber (31) for receiving a gas separator (32).

## Revendications

1. Module pour installation de chauffage ayant deux circuits de chauffage, un pour le chauffage des locaux et un pour le réchauffement de l'eau sanitaire, qui sont alimentés en fluide caloporteur par l'intermédiaire d'un échangeur de chaleur principal commun (12), qui comprend un bloc de conduits d'alimentation (1) qui présente des raccords (5, 6, 11) au conduit d'alimentation de chauffage des locaux, au conduit d'alimentation du réchauffement de l'eau sanitaire et à la sortie de l'échangeur de chaleur principal (12), qui comprend un bloc de conduits de retour (2) qui présente des raccords (8, 7, 40) au conduit de retour du chauffage des locaux, au conduit de retour du réchauffement de l'eau sanitaire et à l'entrée de l'échangeur de chaleur principal (12), qui comprend un échangeur de chaleur à plaques (3) reliant ces blocs, dans lequel le bloc de conduits d'alimentation (1) comprend deux parties de bloc (9, 10), parmi lesquelles l'une partie de bloc (9) présente le raccord (11) à la sortie de l'échangeur de chaleur principal (12) et le raccord (5) au conduit d'alimentation du chauffage des locaux, et l'autre partie de bloc (10) présente deux raccords d'eau sanitaire (6, 22), dont un se raccorde à l'échangeur de chaleur à plaques (3) et l'autre à une conduite d'eau sanitaire, les parties de bloc (9, 10) étant réalisées sous la forme de pièces en matière plastique moulées par injection cependant à partir de matériaux différents, et présentant des raccords en vis-à-vis (18, 19) via lesquels elles sont reliées mécaniquement de manière amovible l'une à l'autre, **caractérisé en ce que** l'autre partie de bloc (10) présente également le raccord de conduit d'alimentation (21) raccordé à l'échangeur de chaleur à plaques (3) pour le réchauffement de l'eau sanitaire, et **en ce que** les parties de bloc (9, 10) sont reliées l'une à l'autre directement de manière hydraulique par l'intermédiaire des raccords (18, 19) en vis-à-vis.

2. Module selon la revendication 1, **caractérisé en ce que** les raccords en vis-à-vis (18, 19) sont reliés par une fixation à baïonnette avec intégration d'un joint d'étanchéité.

3. Module selon la revendication 1 ou 2, **caractérisé en ce qu'**est prévue une conduite de dérivation (24) reliant un conduit d'alimentation et un conduit de retour, par l'intermédiaire de laquelle une soupape de dérivation (24) est desservie hydrauliquement, et **en ce que** dans le bloc de conduits d'alimentation (1) sont prévus une chambre de réception (23) pour la soupape de dérivation (24) et un raccord (28) pour la conduite de dérivation (25).

4. Module selon la revendication 1 ou 2, **caractérisé en ce qu'**est prévue une dérivation reliant le conduit d'alimentation et le conduit de retour, qui s'étend à travers l'échangeur de chaleur à plaques (3) et qui est desservie hydrauliquement par l'intermédiaire d'une soupape de dérivation (24), et **en ce qu'**une chambre de réception (23) est prévue dans le bloc de conduits d'alimentation pour la soupape de dérivation (24).

5. Module selon la revendication 3 ou 4, **caractérisé en ce que** la chambre de réception (23) pour la soupape de dérivation (24) et/ou le raccord (28) pour la conduite de dérivation (25) sont prévus dans l'autre partie de bloc (10).

6. Module selon l'une des revendications précédentes, **caractérisé en ce que** l'autre partie de bloc (10) est agencée entre la première partie de bloc (9) et le bloc de conduits de retour (2).

7. Module selon l'une des revendications précédentes, **caractérisé en ce que** dans le bloc de conduits d'alimentation (1), de préférence dans la première partie de bloc (9), est prévu un raccord (13) de réception d'une soupape de surpression (14), de préférence accessible par le devant en position de montage.

8. Module selon l'une des revendications précédentes, **caractérisé en ce qu'**est prévue une conduite de dérivation (25) reliant le conduit d'alimentation et le conduit de retour , qui est desservie hydrauliquement par l'intermédiaire d'une soupape de dérivation (24), et **en ce que** dans le bloc de conduits de retour (2) sont prévus une chambre de réception (38) pour la soupape de dérivation (24) et un raccord (39) pour la conduite de dérivation (25).

9. Module selon l'une des revendications précédentes, **caractérisé en ce qu'**est prévue une dérivation reliant le conduit d'alimentation et le conduit de retour, qui s'étend à travers l'échangeur de chaleur à plaques (3) et qui est desservie hydrauliquement par l'intermédiaire d'une soupape de dérivation (24), et **en ce qu'**une chambre de réception (38) est prévue dans le bloc de conduits de retour (2) pour la soupape de dérivation (24).

10. Module selon l'une des revendications précédentes, **caractérisé en ce que** le bloc de conduits de retour (2) présente un raccord (39), de préférence côté arrière dans la position de montage, pour la conduite de dérivation (25).

11. Module selon l'une des revendications précédentes, **caractérisé en ce que** le bloc de conduits de retour (2) présente une conduite de dérivation reliant le conduit d'alimentation et le conduit de retour et une chambre de réception (38) pour la soupape de dérivation (24) qui est incorporée dans la conduite de dérivation.

12. Module selon l'une des revendications précédentes, **caractérisé en ce que** le bloc de conduits de retour (2) présente un raccord (35) de réception d'une soupape de surpression (14), accessible de préférence par le dessus dans la position de montage.

13. Module selon l'une des revendications précédentes, **caractérisé en ce que** le bloc de conduits de retour (2) est formé par une pièce moulée par injection en matière plastique formant au moins une partie d'un carter de pompe d'une pompe de circulation (29).

14. Module selon l'une des revendications précédentes, **caractérisé en ce que** le bloc de conduits de retour (2) est formé par une pièce moulée par injection en matière plastique, qui comprend une soupape de commutation (33) qui relie le conduit de retour du chauffage des locaux et/ou le conduit de retour du réchauffement de l'eau sanitaire au côté d'aspiration de la pompe de circulation (29).

15. Module selon l'une des revendications précédentes, **caractérisé en ce que** le bloc de conduits de retour (2) comprend une chambre (31) destinée à recevoir un séparateur de gaz (32).
